# EUROPÄISCHE PATENTSCHRIFT

(11) **EP 0 339 300 B1**
(45) Veröffentlichungstag und Bekanntmachung des Hinweises auf die Patenterteilung: **01.06.1994**
(21) Anmeldenummer: 89105781.2
(22) Anmeldetag: 01.04.1989
(51) Int. Cl.: D01G 31/00, D01G 19/08

(54) **Kämmaschine - Einzelkopfüberwachung**
Combing machine working head monitoring system
Contrôle d'une tête de travail de machine de peignage

(30) Priorität: 19.04.1988 CH 1432/88
(43) Veröffentlichungstag der Anmeldung: 02.11.1989
(73) Patentinhaber: MASCHINENFABRIK RIETER AG, CH-8406 Winterthur (CH)
(72) Erfinder: Clement, Heinz, CH-8406 Winterthur (CH)

(56) Entgegenhaltungen:
- EP-A- 0 026 111
- EP-A- 0 156 153
- CH-A- 572 529
- US-A- 1 990 730

## Beschreibung

Diese Erfindung bezieht sich auf eine Kämmaschine mit einer Mehrzahl von Arbeitsstellen, wobei jede Arbeitsstelle mit Mitteln zur Zusammenfassung eines gekämmten Vlieses zu einem Band versehen ist, wobei dieses Mittel zwischen einer Arbeitsposition und einer oder mehreren anderen Positionen bewegbar ist.

Es ist bekannt, die Arbeitsstellen einer Kämmaschine zu überwachen und die Maschine abzustellen, wenn ein "unerwünschter" Zustand an einer der Arbeitsstellen (hier auch "Einzelkopf" genannt) festgestellt wird. Der unerwünschte Zustand kann z.B. eine Dickstelle bzw. eine Dünnstelle im vom Einzelkopf gelieferten Band sein. Aus der E 7/5 der Firma Rieter, Winterthur, ist eine Ueberwachung über eine Lichtschranke bekannt, die die Verschwenkbewegung der Tische sämtlicher Arbeitsstellen, an welchen das gekämmte Vlies zu einem Band zusammengeführt wird, überwacht.

Solche Abstellgeräte genügen zur Ueberwachung der Qualität des Endproduktes der Kämmaschine. Die geben aber keinerlei Informationen bezüglich der Betriebszustände der Einzelkoepfe und reichen daher für eine vollständige Ueberwachung in einer modernen automatisierten Spinnerei nicht aus. Ausserdem ist eine Lichtschranke, die sich über die gesamte Maschinenbreite der einzelnen Arbeitsstellen erstreckt, anfällig auf jede auftretende Störung innerhalb des Abtastbereichs. Diese Störung kann z.B. durch den Unterbruch des Lichtstrahles durch einen kurzzeitigen Handgriff oder durch sonstige Elemente sein. Es ist die Aufgabe dieser Erfindung, die Verfügbarkeit von Informationen bezüglich der Betriebszustände der Einzelköpfe einer Kämmaschine im Bereich eines Mittels zur Zusammenfassung eines gekämmten Vlieses zu einem Band wesentlich zu erhöhen und eine störungsfreie Ueberwachung zu gewährleisten.

Gemeinsam mit dem Stand der Technik sieht die Erfindung eine Überwachungseinrichtung für eine Kämmaschine mit einer Mehrzahl von Arbeitsstellen, wobei jede Arbeitsstelle mit Mitteln zur Zusammenfassung eines gekämmten Vlieses zu einem Band versehen ist vor. Die Überwachungseinrichtung ist dadurch gekennzeichnet, daß jeder Arbeitsstelle ein individuelles Überwachhungsgerät zugeordnet ist, um im Betrieb den momentanen Zustand jeder Arbeitsstelle individuell zu überwachen und Mittel vorhanden sind, um die Signale des jeweiligen Überwachungsgeräts an eine Zentrale mit einem Auzeigegerät, zur Anzeige einer von einer Einzelarbeitsstelle verursachten Störung, zu übertragen.

Das Mittel zur Zusammenfassung des Vlieses ist normalerweise aus einem Trichter gebildet, wobei das Vlies über einem Speisetisch zum Trichter läuft. Dieses Mittel (Trichter) kann zwischen einer Arbeitsposition und einer oder mehreren anderen Positionen bewegbar angeordnet sein, so dass das Mittel sich aus seiner Arbeitsposition in eine andere Position bewegt, wenn das das vom Mittel zusammenzufassende Vlies bei der Ankunft an dem Mittel einen vorbestimmten, unerwünschten Zustand hat, z.B. eine Dickstelle bzw. eine Dünnstelle enthält. Das Mittel kann z.B. drehbar zwischen einer Arbeitsposition und mit einer oder mehreren anderen Positionen angeordnet sein. Das individuelle Ueberwachungsgerät für den Einzelkopf kann dann zur Ueberwachung der Position des Vlies überwachenden Mittels angeordnet werden.

Ein solches Ueberwachungsgerät kann zwei Teile enthalten, wobei der eine Teil, z.B. eine Muffe verbunden ist mit dem bewegbaren Mittel, welches aus einem Trichter besteht, der an einem Tisch angebracht ist, und der andere Teil, z.B. eine Achse, stationär am Maschinengestell plaziert ist. Der eine oder der andere Teil ist dann als Sensor gebildet, um auf die momentane Stellung der Teile relativ zueinander zu reagieren. Der Sensor kann z.B. ein erstes Signal liefern, wenn die Teile eine erste Stellung entsprechend der Arbeitsposition des bewegbaren Mittels einnehmen und ein zweites Signal, wenn die Teile sich relativ zueinander aus dieser ersten Stellung bewegen.

Der Sensor kann vorzugsweise als eine Lichtschranke ausgebildet sein, die an der Muffe befestigt ist und die Ueberwachung über ein an einer feststehenden Achse befestigtes Element vornimmt.

Vorzugsweise sind Signalübertragungsmittel vorgesehen, um Signale von den einzelnen Ueberwachungsmitteln an eine gemeinsame Datenerfassung weiterzuleiten. Die Datenerfassung kann in einem Endkopf der Maschine untergebracht sein und kann ein Anzeigegerät zu dem Betriebszustand der Maschine aufzeichnen. Die Datenerfassung kann zum Aufzählen der von den Einzelköpfen verursachten Störungen gebildet werden, um das Sammeln von Informationen über Veränderungen der Betriebszustände der Einzelköpfe über Zeit zu ermöglichen.

Eine Ausführung der Erfindung wird nun anhand der Zeichnungen näher beschrieben werden. Es zeigt:
Figur 1: Eine Kämmaschine des Typs E7/5 der Anmeldefirma in Längsrichtung gesehen und im schematischen Querschnitt gezeigt,
Figur 2: Eine schematische perspektivische Darstellung des Auslauftisches und benachbarte Teile der Maschine von Figur 1,
Figur 3: Eine schematische Darstellung eines Ueberwachungsgerätes gemäss der Erfindung für einen in Figur 2 gezeigten Einzelkopf der Maschine zusammen mit der Signalübertragung an ein zentrales Erfassungssystem,
Figur 4: Einen Querschnitt durch das Gerät von Figur 3,
Figur 5 und 6: Entsprechende Darstellungen einer Alternativlösung gemäss der Erfindung, und
Figur 7: Eine Ansicht eines Teils der Variante von Figur 5 und 6.

In Figur 1 ist mit 10 das Maschinengestell schematisch angezeigt. Das Gestell trägt eine Mehrzahl (normalerweise 8) einzelne Arbeitsstellen (Einzelköpfe), wobei jede Arbeitsstelle mindestens die folgenden Elemente enthaelt:
Zuführwalzen 12 zum Abrollen eines Speisewickels 14, um die Wickelwatte 15 (Figur 2) in die Arbeitselemente zu speisen,
Kammechanismus 16 mit Klemmzangen, Kammelementen und entsprechenden Antrieben (nicht einzeln angedeutet) - diese Elemente sind bekannt und sind daher hier nicht näher beschrieben,
ein Abreiss-System 18, das auch bekannt und daher nicht näher beschrieben wird.

Das Abreiss-System 18 stellt ein gekämmtes Vlies 20 (Figur 2) her, dass von Abzugswalzen 22 an Mittel 24 zur Zusammenfassung des Vlieses und zur Bildung eines vom Einzelkopf gelieferten Bandes 26 befördert wird. Die von den Einzelköpfen gelieferten Bänder 26 laufen zusammen über einen Auslauftisch 28 zum Endkopf der Maschine (nicht gezeigt), wo sie durch ein Streckwerk (nicht gezeigt) in bekannter Weise zu einem von der Maschine gelieferten Band gezogen werden. Die Weiterverarbeitung dieses Bandes ist nicht Gegenstand dieser Erfindung und wird hier daher nicht beschrieben.

Das Mittel 24 besteht aus einem Speisetisch 30 (Figur 2) und einem vom Tisch 30 getragenen Trichter 32 (Figur 1) zusammen mit einem Bandabzugswalzenpaar 34 (Figur 1), wovon eine Walze auf dem Tisch 30 und die andere auf dem Gestell montiert ist. Das in den Figu-ren abgebildete Mittel 24 ist als sogenannter Schrägbandabzug gebildet, d.h. der Trichter 32 und das Bandabzugswalzenpaar 34 sind seitlich von der Mittel-ebene (senkrecht zur Laengsrichtung der Maschine) angeordnet, was aber nicht erfindungswesentlich ist.

Auf der Seite in der Nähe des Trichters 32 und Bandabzugswalzenpaar 34 ist der Tisch 30 mit den vorerwähnten von ihm getragenen Elementen durch eine Muffe 36 (Figur 2) auf einer stationären vom Gestell 10 getragenen in der Längsrichtung der Maschine erstrekkenden Achse 38 (Figur 1) abgestützt. Die Muffe 36 ist drehbar auf der Achse 38 gelagert, so dass das Aggregat 24 (Tisch 30, Trichter 32, Bandabzugswalze) sich um die Achse 38 zwischen einer Arbeitsposition und zwei Störungspositionen bewegen kann. Zu diesem Zweck ist der Tisch 30 durch eine Druckfedervorrichtung (nicht gezeigt) im Gegenuhrsinn (mit Blickrichtung der Figur 1 gesehen) um die Achse 38 gestossen, d.h. das freie Ende des Tisches in der Nähe der Abzugswalzen 22 (Figur 1) wird nach oben gedrückt. Dieses Merkmal ist schon der in der E7/5 Maschine bekannte Stand der Technik und wird daher hier nicht näher beschrieben.

Im Betrieb übt das vom Trichter 32 zusammengefasste Material eine Kraft auf das Aggregat 24 aus, welche dem von Federn erzeugten Druck entgegenwirkt. Im normalen Betriebszustand reicht diese Kraft, um eine erste Feder der nicht gezeigten Vorrichtung zusammenzudrücken, so dass der Tisch 30 eine "Arbeitsstellung" (Figur 2) zwischen einer obersten und einer untersten Stellung (nicht gezeigt) einnimmt. Im Falle einer Dünnstelle im Vlies (ausserhalb einer vorbestimmten Toleranzgrenze) reicht die vom Material ausgeübte Kraft nicht mehr aus, dem Federdruck entgegenzuwirken, so dass der Tisch 30 weiter nach oben (mit Blickrichtung in Figur 1 im Gegenuhrzeigersinn) von der Federvorrichtung gedrückt wird. Diese Bewegung wird durch einen Kräfteausgleich begrenzt.

Im Falle einer Dickstelle im Vlies (ausserhalb einer bestimmten Toleranzgrenze) erhöht sich die vom Material auf dem Aggregat 24 ausgeübte Kraft, so dass der Tisch 30 nach unten (mit Blickrichtung von Figur 1 im Uhrzeigersinn) um die Achse 38 gedreht wird. Eine zweite Feder der Federvorrichtung wird dabei noch weiter zusammengedrückt, was diese Drehbewegung des Tisches schlussendlich durch einen Kräfteausgleich begrenzt.

Es ist bekannt, solche Drehbewegungen der Tische 30 aus ihren Arbeitspositionen durch eine für alle Arbeitsköpfe gemeinsame Lichtschranke zu überwachen und die Maschine abzustellen, sobald eine Drehbewegung eines Speisetisches 30 aus seiner Arbeitsposition festgestellt wird. Diese bekannte Ueberwachung verhindert Qualitätsschwankungen im von der Maschine gelieferten Produkt, gibt aber keine Auskunft über die momentanen Betriebszustände der einzelnen Köpfe. Eine erste Modifikation der bekannten Anordnung um letzte Funktion zu ermöglichen, wird nun anhand der Figuren 3 und 4 beschrieben werden.

Figur 3 zeigt schematisch eine von der stationären Achse 38 getragene Scheibe 40 und ein vom Tisch 30 getragenes Gehäuse 42. Ein im Gehäuse 42 befestigter Stab 43 traegt eine Lichtschranke 45 mit einem Schlitz 44, einem Lichtsender 46 und einem Lichtempfänger 48, die einander auf den entgegengesetzten Seiten des Schlitzes 44 gegenüberstehen. Ein vom Sender 46 gesendeter Lichtstrahl wird daher vom Empfänger 48 empfangen, es sei denn, ein Hindernis zwischen diesen beiden Elementen verschoben wird. Ein solches Hindernis ist in der Form eines Stiftes 50 (Figur 3, in Figur 4 gezeigt, aber nicht spezifisch angedeutet) auf der Scheibe 40 montiert und bewegt sich dem Schlitz 44 entlang, wenn das Gehäuse 42 mit dem Tisch 30 um die Achse 38 dreht, wie vorher beschrieben.

Wenn der Tisch 30 seine normale Arbeitsposition (Figur 2) einnimmt, liegt der Stift 50 zwischen dem Sender 46 und dem Empfänger 48, um den vom Sender 46 gesendeten Lichtstrahl zu unterbrechen. Hingegen wenn der Tisch 30 sich aus seiner Arbeitsposition nach oben oder nach unten bewegt (sich um die Achse 38 dreht), bewegt sich der Stift 50 in einem entsprechenden Mass dem Schlitz 44 entlang. In Abhängigkeit von der Bündelung des Lichtstrahls und den Dimensionen des Stiftes 50 wird das optische Geraet 46, 48 im Lauf einer solchen Bewegung des Stiftes 50 "freigegeben", d.h. der Lichtstrahl vom Sender 46 kann den Empfänger 48 erreichen. Der Signalzustand des Empfanges 48 wird entsprechend geändert.

Jeder Lichtempfänger 48 ist durch eine entsprechende Signalleitung 52 über ein jeweiliges Zeitverzögerungselement 54 mit einer zentralen Datenerfassung 56 verbunden. Das Zeitverzögerungselement 54 verhindert eine sofortige Reaktion auf eine sehr kurzfristige Bewegung des Tisches 30, so dass die Maschine nicht unnötigerweise abgestellt wird. Wenn sich der Tisch 30 innerhalb einer vom Element 54 bestimmten Zeitperiode aus der Störungsposition zurück in seine normale Arbeitsposition bewegt, wird das Element 54 durch den Lichtempfänger 48 zurueckgestellt, so dass kein Störungssignal an die zentrale Datenerfassung 56 gelangt. Hingegen wenn der Tisch 30 über die vorerwähnte Periode in einer Störungsposition bleibt, gibt das Element 54 ein entsprechendes Störungssignal an die Zentrale 56 weiter. Die Zentrale stellt die Maschine ab und speichert ein entsprechendes Defekt-Zustandssignal. Solche Störungsmeldungen können zu den Einzelköpfen individuell zusammengezählt werden, um die Betriebsverhältnisse über eine gewünschte Zeitperiode, z.B. einer Schicht, einer Woche, einem Monat usw. darzustellen. Das Zusammenzählen solcher Daten gibt wichtige Auskünfte über die Zustande der Einzelköpfe, z.B. sie zeigen, ob ein bestimmter Einzelkopf ständig Störungen verursacht.

Die Zentrale 56 kann auch ein Anzeigemittel (nicht gezeigt) enthalten, welches die Störungsmeldung und den entsprechenden Einzelkopf anzeigt. Die Bedienung kann also direkt zur entsprechenden Arbeitsstelle gehen.

Figuren 5 bis 7 zeigen eine Modifikation der Ausführung von Figur 3 und 4, wobei identische Teile mit den gleichen und ähnlichen Teile mit ähnlichen Bezugszeichen angedeutet sind. Das Gehäuse 42A ist in Figur 5 offen gezeigt, um die geänderte, von der Achse 38 getragene Scheibe 40A zu zeigen. Die Lichtschranke 45 ist in diesem Fall direkt auf dem Gehäuse 42A montiert und die Scheibe 40A selber ragt in den Schlitz 44 (Figur 6) der Lichtschranke 45 hinein. Der in die Lichtschranke erstreckende Teil der Scheibe 40A ist selber mit einem Schlitz 60 (Figur 7) versehen, um der Arbeitsstellung den vom Sender 46 (in Figur 5 und 6 nicht gezeigt) gesendeten Lichtstrahl durchzulassen. Der nicht gezeigte Empfänger 48 reagiert auf diesen Lichtstrahl und sendet ein entsprechendes Signal über die Signalleitungen 52 (Figur 3, in Figuren 5 und 6 nicht gezeigt). Bei einer vorher beschriebenen Drehbewegung des Tisches 30, dreht sich das Gehäuse 42A um die Achse 38, so dass der Schlitz 60 nicht mehr zwischen dem Sender und dem Empfänger steht. Der Lichtstrahl wird dementsprechend durch die Scheibe 40A unterbrochen, was vom Empfänger an die zentrale Datenerfassung 56 (Figur 3) gemeldet wird.

Die Scheibe 40A ist mit "Schultern" 62 und das Gehäuse 42A mit entsprechenden schliessbaren Durchbrüchen versehen. Ein geeignetes Einstellinstrument kann durch eine Oeffnung 64 durchgeführt werden, um die Winkelstellung der Scheibe 40A (des Schlitzes 60) gegenüber der Lichtschranke 45 nach Lockerung einer Schraube 66 zu ermöglichen.

Die Erfindung ist nicht auf Einzelheiten der dargestellten Ausfuehrung eingeschraenkt. Die Ueberwachung des Vlies zusammenfassenden Mittels (Aggregates 24) ist vorteilhaft, indem der Zustand dieses Aggregates einer Zusammenfassung der Betriebszustände des Einzelkopfes als Ganzes darstellt. Ein einzelnes Ueberwachungsgeraet an dieser Stelle im Arbeitskopf genügt, wo eine Mehrzahl von Stellen im vorangehenden Ablauf des Kämmens überwacht werden müsste.

## Patentansprüche

1. Überwachungseinrichtung für eine Kämmaschine mit einer Mehrzahl von Arbeitsstellen, wobei jede Arbeitsstelle mit Mitteln (24) zur Zusammenfassung eines gekämmten Vlieses (20) zu einem Band (26) versehen ist,
dadurch gekennzeichnet, daß jeder Arbeitsstelle ein individuelles Überwachungsgerät zugeordnet ist, um im Betrieb den momentanen Zustand jeder Arbeitsstelle individuell zu überwachen und Mittel (52) vorhanden sind, um die Signale des jeweiligen Überwachungsgerätes an eine Zentrale mit einem Anzeigegerät, zur Anzeige einer von einer Einzelarbeitsstelle verursachten Störung, zu übertragen.

2. Überwachungseinrichtung nach Anspruch 1,
dadurch gekennzeichnet, daß die Zentrale ein Datenerfassungsmittel enthält.

3. Überwachungseinrichtung nach Anspruch 1 oder 2,
dadurch gekennzeichnet, daß die Signalübertragung ein Zeitverzögerungselement enthält, so daß ein Störungssignal erst dann an die Zentrale weitergeleitet wird, wenn die Störung über eine vom Element bestimmten Dauer aufrechterhalten bleibt.

4. Überwachungseinrichtung nach einem der Ansprüche 1 bis 3, dadurch gekennzeichnet, daß das Mittel (24) zur Zusammenfassung des Vlieses (20) zwischen einer Arbeitsposition und einer oder mehreren anderen Positionen bewegbar ist und die Position dieses Mittels (24) durch das Überwachungsgerät überwacht wird.

5. Überwachungseinrichtung nach Anspruch 4,
dadurch gekennzeichnet, daß das Mittel drehbar zwischen den erwähnten Positionen ist.

6. Überwachungseinrichtung nach Anspruch 5,
dadurch gekennzeichnet, daß das Mittel (24) aus einem von einem Tisch (30) getragenen Trichter (32) besteht, wobei der Tisch über ein Lagerteil (36) um eine feststehende Achse (38) verschwenkbar gelagert ist.

7. Überwachungseinrichtung nach Anspruch 6,
dadurch gekennzeichnet, daß der Tisch (30) über Federelemente in einer Position gehalten wird und die Position über das Überwachungsgerät in Bezug auf die feststehende Achse (38) überwacht wird.

8. Überwachungseinrichtung nach Anspruch 7,
dadurch gekennzeichnet, daß das Überwachungsgerät über eine am Tisch (30) befestigten und koaxial zur Achse (38) angeordneten Muffe (42) besteht, an welcher ein Sensor (45) angebracht ist, der die Drehbewegung des Tisches (30) um die Achse (38) in Zusammenwirkung mit einem mit der Achse (38) verbundenen Element (40,50.44,40A) überwacht.

9. Überwachungseinrichtung nach Anspruch 8,
dadurch gekennzeichnet, daß der Sensor (45) aus einer Lichtschranke besteht.

10. Überwachungseinrichtung nach Anspruch 8 oder 9,
dadurch gekennzeichnet, daß der Sensor (45) und/oder das Element (40,50,44,40A) in ihrer Lage einstellbar sind.

## Claims

1. A monitoring device for a combing machine with a plurality of processing positions, with each processing position being provided with means (24) for joining a combed fleece (20) into a sliver (26), characterized in that each processing position is allocated a separate monitoring device so as to separately monitor the momentary condition of each processing position during the operation and that means are provided so as to transmit the signals of the respective monitoring device to a central unit with a display device for displaying a malfunction caused at any individual processing position.

2. A monitoring device as claimed in claim 1, characterized in that the central unit comprises a data acquisition means.

3. A monitoring device as claimed in claim 1 or 2, characterized in that the signal transmission comprises a time delay element so that a malfunction signal will be advanced to the central unit only when the malfunction consistently remains over a extended period defined by the element.

4. A monitoring device as claimed in one of the claims 1 to 3, characterized in that the means (24) for joining the fleece (20) is movable between a processing position and one or several other positions and that the position of said means (24) is monitored by the monitoring device.

5. A monitoring device as claimed in claim 4, characterized in that the means is rotatable between the said positions.

6. A monitoring device as claimed in claim 5, characterized in that the means (24) consists of a funnel (32) carried by a table (30), with the table being swivellably held through a bearing element (36) about a fixed axle (38).

7. A monitoring device as claimed in claim 6, characterized in that the table (30) is held in a position through spring elements and that the position is monitored through the monitoring device with respect to the fixed axle (38).

8. A monitoring device as claimed in claim 7, characterized in that the monitoring device consists of a bushing (42) attached to the table (30) and arranged coaxially to the axle (38), on which bushing a sensor (459 is attached which monitors the rotary movement of the table (30) about the axle (38) in cooperation with an element (40, 50.44, 40a) connected to the axle (38).

9. A monitoring device as claimed in claim 8, characterized in that the sensor (45) consists of a light barrier.

10. A monitoring device as claimed in claim 8 or 9, characterized in that the sensor (45) and/or the element (40, 50, 44, 40A) are adjustable with respect to their position.

## Revendications

1. Arrangement de surveillance pour une peigneuse ayant une pluralité de postes de travail, et ou chaque poste de travail est pourvu de moyens (24) servant à rassembler un voile peigné (20) en un ruban (26),
caractérisé par le fait
qu'un appareil de surveillance individuel est adjoint a chaque poste de travail, afin de surveiller individuellement l'état momentané de chaque poste de travail pendant le fonctionnement, et des moyens (52) sont existants afin de transmettre les signaux de l'appareil de surveillance correspondant vers une centrale possédant un appareil de signalisation, afin de signaler une perturbation causée par un poste de travail individuel.

2. Arrangement de surveillance selon revendication 1,
caractérisé par le fait que
la centrale contient un moyen collecteur de données.

3. Arrangement de surveillance selon revendication 1 ou 2,
caractérisé par le fait que
la transmission de signaux contient un élément temporisateur, de sorte qu'un signal de perturbation n'est transmis vers la centrale que lorsque la perturbation a été maintenue pendant une durée de temps déterminée par l'élément.

4. Arrangement de surveillance selon l'une des revendications 1 à 3,
caractérisé par le fait que
le moyen (24) servant à rassembler le voile (20) est mobile entre une position de travail et une ou plusieurs autres positions, et la position de ce moyen (24) est surveillée par l'appareil de surveillance.

5. Arrangement de surveillance selon revendication 4,
caractérisé par le fait que
le moyen est rotatif entre lesdites positions.

6. Arrangement de surveillance selon revendication 5,
caractérisé par le fait que
le moyen (24) est constitué par un entonnoir (32) porté par une table (30), et où la table est maintenue d'une manière pivotante autour d'une axe fixe (38), à l'aide d'une partie de palier (36).

7. Arrangement de surveillance selon revendication 6,
caractérisé par le fait que
la table (30) est maintenue dans une position à l'aide d'éléments élastiques, et la position est surveillée par l'appareil de surveillance, par rapport à l'axe fixe (38).

8. Arrangement de surveillance selon revendication 7,
caractérisé par le fait que
l'appareil de surveillance est constitué par un manchon (42), fixé sur la table (30) et disposé d'une manière coaxiale par rapport à l'axe (38), manchon sur lequel est monté un détecteur (45) qui surveille le mouvement de rotation de la table (30) autour de l'axe (38), en coopération avec un élément (40, 50, 44, 40A) relié avec l'axe (38).

9. Arrangement de surveillance selon revendication 8,
caractérisé par le fait que
le détecteur (45) est constitué par un barrage photoélectrique.

10. Arrangement de surveillance selon revendication 8 ou 9,
caractérisé par le fait que
le détecteur (45) et/ou l'élément (40, 50, 44, 40A) sont réglables dans leurs positions.
